# EUROPÄISCHE PATENTSCHRIFT

(11) **EP 0 884 708 B1**
(45) Veröffentlichungstag und Bekanntmachung des Hinweises auf die Patenterteilung: **25.08.2004**
(21) Anmeldenummer: 98250194.2
(22) Anmeldetag: 04.06.1998
(51) Int. Cl.: G08G 1/01

(54) **Verfahren und Vorrichtung zur Verkehrszustandsprognose**
Method and device for traffic condition prognosis
Procédé et dispositif de pronostic de l'état du trafic

(30) Priorität: 12.06.1997 DE 19725556
(43) Veröffentlichungstag der Anmeldung: 16.12.1998
(73) Patentinhaber: ATX Europe GmbH, 40547 Düsseldorf (DE)
(72) Erfinder: Fastenrath, Ulrich, Dr. Dipl.-Phys., 40549 Düsseldorf (DE)
(74) Vertreter: Meissner, Peter E., Dipl.-Ing.

(56) Entgegenhaltungen:
- EP-A- 0 715 285
- EP-A- 0 740 280
- WO-A-94/11839
- DE-A- 19 647 127
- SADAO TAKABA ET AL: "ESTIMATION AND MEASUREMENT OF TRAVEL TIME BY VEHICLE DETECTORS AND LICENSE PLATE READERS" PROCEEDINGS OF THE VEHICLE NAVIGATION AND INFORMATION SYSTEMS CONFERENCE,US,NEW YORK, IEEE, Bd. -, Seite 257-267 XP000348211 ISBN: 0-7803-0488-8
- IOKIBE T ET AL: "TRAFFIC PREDICTION METHOD BY FUZZY LOGIC" PROCEEDINGS OF THE INTERNATIONAL CONFERENCE ON FUZZY SYSTEMS,US,NEW YORK, IEEE, Bd. CONF. 2, Seite 673-678 XP000371490 ISBN: 0-7803-0614-7

## Beschreibung

Die Erfindung betrifft ein Verfahren und eine Vorrichtung zur Prognose des Verkehrszustandes aufgrund von durch Detektoren erfaßten, den aktuellen Verkehrszustand betreffenden Detektionsdaten, welche von den Detektoren gemäß einem eingestellten oder einstellbaren Meldeverhalten an eine Zentrale übermittelt werden
Aus "Adolf May, 'Traffic Flow Fundamentals', Eastwood Cliffs 1990" ist ein Verfahren zur Verkehrsanalyse und Verkehrsprognose aufgrund von von stationären Erfassungseinrichtungen gelieferten und damit punktbezogenen Daten wie der lokalen Geschwindigkeit oder der Verkehrsstärke bekannt.
Ein derartiges Verfahren ist jedoch sehr rechenintensiv. Insbesondere ist es zur Verarbeitung von Daten von mobilen Erfassungseinrichtungen nicht geeignet. Die numerische Lösung von Differentialgleichungen, Intervalarithmetik oder sogar die Modellierung des Verhaltens einzelner Fahrzeuge wären erforderlich.

Aus der Schrift WO 94/11839 ist ein Verfahren zur Prognose des Verkehrsflusses in einem Verkehrswegenetz bekannt, bei dem Parameter, wie Verkehrsdichte und Geschwindigkeit der Fahrzeuge, zur Verkehrsprognose beim Passieren der Fahrzeuge von an den Verkehrswegen angeordneten Sensoren gewonnen werden. Dabei basiert die Berechnung der Prognose auf dem Vergleich der an aufeinanderfolgenden Punkten ermittelten Parameter.
Es wird ausgesagt, dass eine Prognose des Verkehrszustandes an einem Punkt Y einer Verkehrsstrecke (Kante) zu einer bestimmten Zeit auf der Basis des Ist-Zustandes eines Punktes X zu einer früheren Zeit erfolgt.

Hiervon ausgehend ist die Aufgabe der vorliegenden Erfindung die Schaffung eines zur Prognose des Verkehrszustandes insbesondere aufgrund von durch mobile Erfassungseinrichtungen ("floating cars") ermittelten Verkehrsdaten geeigneten, effizienten Verfahrens.

Die Aufgabe wird durch ein Verfahren gemäß dem Anspruch 1 gelöst.

Das erfindungsgemäße Verfahren basiert im Grunde auf der Zuweisung von Phasen zu Kanten oder Kantenabschnitten des Verkehrsnetzes, wobei eine Prognose des Verkehrszustandes aufgrund der Berechnung der Bewegung dieser Phasen im Verkehrsnetz erstellt wird. Dabei werden als Kanten jeweils zwischen zwei Kreuzungen oder Einmüdungen befindliche Abschnitte einer Straße, als Kantenabschnitte Teile von Kanten und als Knoten Kreuzungen, Abfahrten und Einmündungen bezeichnet. Das erfindungsgemäße Verfahren arbeitet sehr effizient. Es liefert bei relativ geringer Rechenleistung gute Ergebnisse aufgrund von Daten von mobilen Erfassungseinrichtungen (= "FCD = floating car data"), kann aber auch sehr effizient Daten von stationären, beispielsweise neben einer Straße montierten Detektoren und/oder eine vorhandene, vorzugsweise dynamische OD-Matrix (origin-destination-matrix), welche angibt, wieviele Fahrzeuge von welchem Ausgangsort wann zu welchem Ziel fahren, zur Prognose verwenden.

Die vom erfindungsgemäßen Verkehrszustands-Prognoseverfahren verwendeten Phasen beschreiben mit diskreten Werten den Verkehrszustand in einer Kante oder einem Kantenabschnitt zu einem bestimmten Zeitpunkt. Eine Phase kann dabei im einfachsten, die gröbste Quantisierung aufweisenden Fall binär (also "frei", "gestaut") beschrieben werden. Eine Phasenbeschreibung mit höherer Auflösung, insbesondere in fünf Stufen (z.B. "frei", "lebhaft", "dicht", "zäh", "gestaut") ist ebenfalls möglich. Dabei wird zweckmäßig angenommen, daß jede Phase ihren Zustand (z.B. "frei") zeitlich unverändert beibehält. Zur Prognose des künftigen Verkehrszustandes wird die Geschwindigkeit der Bewegung der Phasengrenzen berechnet. Dabei entspricht eine vordere Phasengrenze z. B. einem Stauanfang und eine hintere Phasengrenze einem Stauende.

Wenn sich die vordere Phasengrenze und die hintere Phasengrenze einer Phase (also Stauanfang und Stauende oder umgekehrt) mit unterschiedlicher Geschwindigkeit bewegen, verändert sich die Größe einer Phase. Phasen können somit größer oder kleiner, im Extremfall bis zur Länge Null, werden. Somit kann erfindungsgemäß auch die Veränderung der Größen von Phasen zur Prognose des zukünftigen Verkehrszustandes verwendet werden.

Die aktuelle Verkehrssituation wird zweckmäßig durch disjunkte, das Verkehrsnetz vollständig überdeckende Phasen beschrieben, um eine Verkehrszustandsprognose des Gesamtnetzes zu ermöglichen. Dabei wird vorzugsweise in Kanten oder Kantenabschnitten, in welchen, beispielsweise weil sich keine Fahrzeuge in dieser Kante befinden, keine aktuellen Detektionsdaten vorliegen, die Phase als "frei" oder entsprechend der letzten Detektionsdaten aus diesem Abschnitt angenommen, um eine vollständige, aktuelle Verkehrszustandsbeschreibung zu erhalten und eine vollständige Verkehrszustandsprognose zu erlauben, da diese Annahme die mit der höchsten Wahrscheinlichkeit zutreffende ist.

Die Berechnung der zur Prognose zu verwendenden Phasengrenzengeschwindigkeiten jeder Phase können in Abhängigkeit von der Art der vorliegenden Daten nach den folgenden Verfahren berechnet werden:

Wenn nur Detektionsdaten von im Verkehr mitschwimmenden Detektoren vorliegen, erfolgt nach einer Ausgestaltung der Erfindung die Berechnung der Phasengrenzengeschwindigkeiten der Phasen aufgrund der aktuellen Detektionsdaten und der vorherigen Detektionsdaten z.B. durch lineare Regression. Es ist möglich, zu zwei Zeitpunkten den Ort einer Phasengrenze zu bestimmen und aus Ort und Zeit die Phasengrenzengeschwindigkeit zu bestimmen.

Ferner ist es möglich, die Detektionsdaten von stationären Detektoren zumindest in bestimmten Ortsbereichen zur Berechnung der Phasengrenzengeschwindigkeit zu verwenden. Dies erfordert relativ geringe Rechenleistung. Dabei wird eine Phasengrenzengeschwindigkeit zweckmäßig als Quotient aus der Differenz des Zuflusses und Abflusses an der Phasengrenze und aus der Differenz der Dichten vor und hinter der Phasengrenze (v = Δ Φ / Δ ρ) berechnet. Dabei können die Flüsse (Einheit: Fahrzeuge pro Zeit) vor und hinter der Phasengrenze direkt den von einer stationären Detektionseinrichtung gelieferten Detektionsdaten entnommen werden. Die Dichtedifferenz an der Phasengrenze kann mit Hilfe der lokalen Approximation: "Fluß = Dichte * mittlere Fahrzeuggeschwindigkeit" (Φ = ρ * u) gewonnen werden.

Flüsse (Φ) werden zweckmäßig aus FCD geschätzt, stationär gemessen oder aus einer mit unabhängigen Methoden geschätzten, vorzugsweise dynamischen OD-Matrix (origin-destination-matrix = Matrix, die angibt, wann wieviele Fahrzeuge von welchem Anfang zu welchem Ziel fahren) erhalten.

Der Verkehrszustand in Kantenabschnitten, in welche Phasengrenzen nur entlang einer Kante eintreten, also in Kantenabschnitten, in welche keine Phasen über einen Knoten (= Kreuzung, Einmündung) hinweg eintreten, wird zweckmäßig aufgrund der Phasengrenzengeschwindigkeiten berechnet. Dabei wird vorzugsweise für jede Phasengrenze aufgrund ihres aktuellen Ortes und ihrer Phasengrenzengeschwindigkeit ihr Ort zum Prognosezeitpunkt berechnet und den Kantenabschnitten zwischen Phasenanfang und Phasenende zum Prognosezeitpunkt der Phasenzustand dieser Phase zugewiesen.

Wenn aufgrund des prognostizierten Ortes einer Phasengrenze festgestellt wird, daß sich eine Phase über einen Knoten hinweg, also über das Ende einer Kante hinaus ausbreitet, werden erfindungsgemäß die Phasengrenzengeschwindigkeiten der sich aus dieser Phase ergebenden Teil-Phasen in den anderen an diesem Knoten anliegenden Kanten aufgrund der Phasengeschwindigkeit der sich über den Knoten ausbreitenden Phase vor dem Knoten und jeweils dem Fluß in einer am Knoten anliegenden Kante bei Stau und ohne Stau berechnet. Dies ermöglicht eine realistische Stauausbreitungsprognose über einen Knoten hinweg durch Einbeziehung der Flüsse im Knoten bei Stau und ohne Stau. Zweckmäßig wird dabei die Phasengrenzengeschwindigkeit in einer Kante aus dem Quotient aus der Differenz der Flüsse in dieser Kante mit und ohne Stau und der Differenz des Verhältnisses des Flusses in der Kante ohne Stau zur Geschwindigkeit in der Kante ohne Stau und dem Verhältnis des Flusses in der Kante bei Stau und der Geschwindigkeit in der Kante ohne Stau berechnet, wobei zweckmäßig die Geschwindigkeit in der Kante bei Stau angenommen wird als Minimum aus der Geschwindigkeit der Fahrzeuge bei Stau in der Kante, aus welcher sich eine Phase über den Knoten hinweg ausbreitet und der Hälfte des Produkts aus der Fahrzeuggeschwindigkeit in der Kante und dem Verhältnis der Summe der vom Knoten abfließenden zur Summe der zum Knoten zufließenden Flüsse. Ferner wird zweckmäßig für den Fluß in einer Kante bei Stau das Produkt aus dem Fluß in der Kante ohne Stau und dem Verhältnis der Summe der vom Knoten abfließenden Flüsse zur Summe der zum Knoten zufließenden Flüsse verwendet.

Damit läßt sich aus den vorhandenen Größen realitätsnah die jeweilige Phasengrenzengeschwindigkeit, also beispielsweise die Geschwindigkeit der Fortbewegung eines Stauendes, hinter einem Knoten berechnen. Die Position einer Phasengrenze zum Prognosezeitpunkt ergibt sich aus dem Produkt der Phasengrenzengeschwindigkeit und der Zeit zwischen jetzt und dem Prognosezeitpunkt. Den Kantenabschnitten, welche räumlich zwischen den beiden prognostizierten Phasengrenzen einer Phase liegen, wird die jeweilige Phase ("frei" oder "gestaut" etc.) zugewiesen, was eine einfache und effiziente Prognose von Phasen von Kantenabschnitten bei Phasenausbreitungen über Knoten hinweg ermöglicht.

Weitere Merkmale und Vorteile der Erfindung ergeben sich aus der nachfolgenden Beschreibung eines Ausführungsbeispiels anhand der Zeichnung. Dabei zeigt
- Fig. 1: schematisch eine in mehrere Kantenabschnitte unterteilte Straße mit darauf fahrenden Fahrzeugen zum jetzigen und zum Prognosezeitpunkt,
- Fig. 2: ebenfalls eine Straße zum jetzigen und zum Prognosezeitpunkt, wobei sich die jetzige Stauphase vergrößert,
- Fig. 3: schematisch eine Kreuzung, über welche hinweg in ihre Zuflüsse sich ein Stau zurückstaut,
- Fig. 4: als Flußdiagramm ein Beispiel der Berechnung des Phasenzustandes eines Verkehrsnetzes in Abhängigkeit von der Art der vorliegenden Detektionsdaten und
- Fig. 5: als Blockschaltbild eine Verkehrsüberwachungszentrale, ein Fahrzeug und deren Kommunikation.

Fig. 1 zeigt eine Straße 1, auf welcher sich in Richtung des mit u_{Fahrzeug} bezeichneten Pfeiles Fahrzeuge A, B, C, D, E, F, G fortbewegen. Im folgenden werden Kreuzungen und Einmündungen von Straßen als Knoten und zwischen zwei Knoten befindliche Teile von Straßen als Kanten bezeichnet. Entsprechend wird in Fig. 1 der zwischen zwei nicht dargestellten Knoten befindliche Abschnitt einer Straße 1 als Kante k₁ bezeichnet. Zur weiteren Unterteilung kann eine Kante k₁ in Kantenabschnitte a₁, a₂, a₃ unterteilt sein.

Aus der in Fig. 1 oben für den jetzigen Zeitpunkt beispielhaft für die Kante 1 dargestellten Verkehrssituation soll für einen künftigen Zeitpunkt eine Prognose der in Fig. 1 unten beispielhaft für die Kante 1 dargestellten Verkehrssituation erfolgen. Dazu wird der aktuelle, in Fig. 1 oben beispielhaft für die Kante 1 dargestellte Verkehrszustand aufgrund von durch Detektoren erfaßten Detektionsdaten in einer Zentrale in Form von das Verkehrsnetz überdeckenden, jeweils den Stauzustand in einer Kante repräsentierenden Verkehrsphasen bestimmt und für einen künftigen Zeitpunkt eine Beschreibung des Verkehrszustandes des Verkehrsnetzes durch Berechnung der Bewegungen und damit der zukünftigen Positionen sowie überdies der Größenveränderungen der Verkehrsphasen prognostiziert.

Dabei können Detektionsdaten über den aktuellen Verkehrszustand durch mobile Detektoren und/oder stationäre Detektoren gemessen werden. In jedem Fall ist die Art der vorliegenden Daten orts- und zeitabhängig. Als mobile Detektoren können alle oder einige Fahrzeuge eingesetzt werden, wobei in Fig. 1 oben beispielhaft die Fahrzeuge A, B, C und D jeweils mit einer Antenne 2 ausgestattet sind, von welcher Verkehrsdaten, insbesondere die über den Geschwindigkeitsmesser eines Fahrzeuges erfaßbare Fahrzeuggeschwindigkeit u_{Fahrzeug} und auch eine z.B. über GPS (global processioning system) erfaßbare Position an eine hier nicht dargestellte Zentrale, z.B. in regelmäßigen Zeitabständen, zu bestimmten Zeiten, auf Anfrage durch die Zentrale und/oder bei bestimmten Ereignissen, wie Verringerung der Fahrzeuggeschwindigkeit oder Veränderung der Geschwindigkeitsvarianz übertragen werden. Da die Detektoren bei diesem Verfahren mit den Fahrzeugen, in welchen sie angeordnet sind, im Verkehr mitschwimmen, werden die mit diesem Verfahren erhaltenen Daten auch als FCD (floating car data) bezeichnet. Alternativ oder zusätzlich ist es möglich, durch über oder neben einer Straße angeordnete stationäre Detektoren 3 Detektionsdaten zu erhalten.

Es hängt von der Art der gewählten Detektion ab, welche Art von Daten erhalten werden. Durch mobile Detektoren werden in der Regel Daten (FCD) über die Geschwindigkeit u_{Fahrzeug} und die Position Pos_{Fahrzeug} unmittelbar erhalten. Stationäre Detektoren 3 liefern punktbezogen, also für einen bestimmten Punkt an einer Kante den aktuellen Fluß Φ und können, falls sie mit Geschwindigkeitsmeßeinrichtungen ausgestattet sind, überdies die lokale Fahrzeuggeschwindigkeit messen.

Aufgrund der Detektionsdaten wird nun abschnittsweise für Kanten oder Kantenabschnitte eine zugeordnete Phase definiert. Eine Phase kann bei einer binären Quantifizierung den Wert "frei" oder "gestaut" aufweisen. Bei einer 5-fachen Unterteilung können einer Phase beispielsweise die Werte "frei", "lebhaft", "dicht", "zäh", "gestaut" zugewiesen werden. Auch jede andere Quantifizierung ist möglich.

Aus von mobilen Detektoren 2 gewonnenen Detektionsdaten kann die Phase in einer Kante oder einem Kantenabschnitt, in welchem sich diese Detektoren befinden, beispielsweise aufgrund der mittleren Geschwindigkeit der detektierenden Fahrzeuge bestimmt werden. Eventuell kann die Geschwindigkeitsvarianz insbesondere zur genauen Phasenunterteilung herangezogen werden. So kann einem Kantenabschnitt, in welchem sich die Fahrzeuge mit hoher Geschwindigkeit (und eventuell geringer zeitlicher Geschwindigkeitsschwankung) fortbewegen, die Phase "frei" zugeordnet werden und einem Kantenabschnitt, in welchem sich die Fahrzeuge mit niedriger Geschwindigkeit (und eventuell relativ hoher zeitlicher Geschwindigkeitsschwankung) fortbewegen, die Phase "gestaut" zugeordnet werden. Bei mehr als binärer Phasen-Quantifizierung ist es möglich, im durch Geschwindigkeit und Varianz der in einer Kante sich fortbewegenden Fahrzeuge aufgespannten Parameterraum geeignete Zustandsgrenzen zu definieren, welche von den hier diskutierten Phasengrenzen zu unterscheiden sind.

In Fig. 1 ergibt sich beispielsweise, daß im linken Kantenabschnitt a₁ sich das Fahrzeug A mit relativ hoher Geschwindigkeit (und eventuell niedriger Geschwindigkeitsschwankung) fortbewegt, so daß aufgrund der vom Fahrzeug A über die Antenne 2 an eine Zentrale gesendeten Daten in der Zentrale dem Kantenabschnitt a₁ die Phase "frei" zugeordnet werden kann. Im Kantenabschnitt a₂ ist zu vermuten, daß sich die Fahrzeuge B, C, D, E und F mit niedrigerer Geschwindigkeit (und höheren Geschwindigkeitsschwankungen) fortbewegen. Demgemäß ist zu erwarten, daß die mit einer Antenne 2 ausgestatteten Fahrzeuge B, C, D an eine Zentrale relativ niedrige Geschwindigkeit (und eventuell hohe Geschwindigkeitsschwankungen) melden. Die Zentrale würde demgemäß dem Kantenabschnitt a₂ die Phase "gestaut" zuordnen.

Im Kantenabschnitt 3 befindet sich nur das Fahrzeug G, welches jedoch nicht mit einer Antenne 2 ausgestattet ist, also keine Detektionsdaten an eine hier nicht gezeigte Zentrale übersendet. Also wird es bis zur späteren Detektion durch eine stationäre Detektionseinrichtung 3 nicht erfaßt. Deshalb nimmt die Zentrale z.B. den Fall an, nämlich daß sich im Kantenabschnitt a3 nur wenige Fahrzeuge oder kein Fahrzeug befindet und ordnet diesem Kantenabschnitt a3 den Phasenzustand "frei" zu. Alternativ ist es möglich, einem Kantenabschnitt oder einer Kante die Phase aufgrund der letzten gemessenen Detektionsdaten zuzuordnen.

Im oben ausgeführten Beispiel wurden festen Kantenabschnitten gleicher Länge auf einer Kante jeweils Phasen zugeordnet. Ferner ist es möglich, entlang einer Kante mit beliebiger Auflösung Phasen unterschiedlicher Länge zu definieren, indem beispielsweise zwischen zwei um mehr als einen Schwellwert beabstandeten Fahrzeugen die Phase "frei" angenommen wird und entlang einer beliebig langen Fahrzeugkolonne die Phase "Stau" angenommen wird.

Mangels vollständiger Daten kann auch das Alter der letzten Messung in einem bestimmten Streckenabschnitt ein Kriterium sein, dort den Zustand "frei" anzunehmen. In der Regel stehen Daten nur von einem kleinen Teil der Fahrzeuge zur Verfügung.

Aufgrund des in Fig. 1 oben dargestellten aktuellen Verkehrszustandes des Verkehrsnetzes soll nun eine Prognose berechnet werden, wie in Fig. 1 unten dargestellt.

Zur Prognose wird die erwartete Bewegung der Phasengrenzen jeder Phase innerhalb des Verkehrsnetzes verwendet, um die künftige Lage der Phasengrenzen und damit die Position und hier auch der Größe der Phasen zu einem zukünftigen Zeitpunkt zu bestimmen.

Eine Phase hat zwei Phasengrenzen, nämlich die in Fig. 1 oben links vom Fahrzeug B befindliche vordere Phasengrenze 4 und die in Fig. 1 oben rechts vom Fahrzeug F befindliche hintere Phasengrenze 5.

Die vordere Phasengrenze kann sich beispielsweise im Falle eines Unfalles an der Position des Fahrzeuges B in Fig. 1 mit der Geschwindigkeit V_{vordere Phasengrenze} = Null bewegen, in welchem Falle sich die hintere Phasengrenze 5 in Fig. 1 oben nach rechts mit der Geschwindigkeit Vₕᵢₙₜₑᵣₑ Phasengrenze bewegen würde, wobei sich die Länge der Phase 2 = "Stau" vergrößern würde.

Selten ist der Fall, daß der Stau, wie in Fig. 1 oben, durch niedrige Geschwindigkeiten der Fahrzeuge B, C etc. erzeugt wird, wobei sich die vordere Phasengrenze mit der Geschwindigkeit V_{vordere Phasengrenze} in Bildrichtung nach links bewegt. Häufiger ist eine Bewegung der vorderen und hinteren Phasengrenze entgegen der Flußrichtung, also in Fig. 1 nach rechts.

Ferner fährt im in Fig. 1 dargestellten Beispiel das Fahrzeug G auf die Autokolonne B, C, E, F auf, so daß sich die Phase 2 nach hinten etwas verlängert, obwohl sie sich in Fahrtrichtung der Fahrzeuge fortbewegt.

Dabei ist die Geschwindigkeit v der Phasengrenzen von den Geschwindigkeiten u der Fahrzeuge zu unterscheiden.

In Fig. 2 ist ein weiteres Beispiel der aktuellen Verkehrssituation in Fig. 2 oben und in Fig. 2 unten der sich daraus entwickelnden künftigen Verkehrssituation dargestellt. In diesem Beispiel hat sich die vordere Phasengrenze 4 mit der Geschwindigkeit v_{vordere Phasengrenze} nach links bewegt und die hintere Phasengrenze, also das Stauende mit der Geschwindigkeit V_{hintere Phasengrenze} nach rechts bewegt.

Die Fahrzeuge B, C aus der Phase 6 in Fig. 2 oben sind in Fig. 2 unten bereits nach links aus dem Stau herausgefahren.

Obige Beispiele veranschaulichen, daß aufgrund des aktuellen Verkehrszustandes eine Prognose des künftigen Verkehrszustandes möglich ist, wenn die Geschwindigkeiten Vₛₜₐᵤ = V_{vordere Phasengrenze} und Vₛₜₐᵤ = V_{hintere Phasengrenze} berechnet werden, mit welchen sich jeweils eine Phase fortbewegt. Aus den berechneten Phasengrenzengeschwindigkeiten läßt sich dann zumindest längs einer Kante für eine Prognose der Ort der Phasengrenze zum Prognosezeitpunkt aus der Beziehung "Weg = Geschwindigkeit mal Zeit" und dem aktuellen Ort der Phasengrenze bestimmen. Mit der Berechnung der beiden prognostizierten Phasengrenzen ist die prognostizierte Phase definiert.

Die Berechnung der Geschwindigkeit einer Phasengrenze hängt von der Art der vorliegenden Daten ab.
Liegen nur Daten von mobilen Detektoren (FCD) vor, so kann v_{vordere Phasengrenze} und V_{hintere Phasengrenze} z.B. durch lineare Regression aus den Positionen der Phasengrenzen zu verschiedenen Zeiten berechnet werden. Falls überdies Daten Φ) von stationären Quellen vorliegen, können die Phasengrenzengeschwindigkeiten v aus der Beziehung v = Δ Φ / Δ ρ (Δ Φ = Abfluß von der Phasengrenze minus Zufluß zur Phasengrenze; Δ p = Dichte auf der Abflußseite der Phasengrenze minus Dichte auf der Zuflußseite der Phasengrenze) berechnet werden; hier kann mit je einem Detektor vor und hinter der Staufront die lokale Dichtedifferenz Δ ρ aus der Beziehung Δ ρ = Φ_{Detektor 1} / u _{Detekor 1} - Φ_{Detektor 2} / u _{Detekor 2} (u = mittlere Geschwindigkeit der Fahrzeug an dieser Position) berechnet werden.

Mit den zu erhaltenden Geschwindigkeiten v der Phasengrenzen ist damit, wie oben ausgeführt, eine Prognose der Phasen-Bewegung längs einer Kante möglich.

Jedoch kann sich aus dem wie oben berechneten Produkt der Geschwindigkeit der betrachteten Phasengrenze und der Zeitdifferenz zwischen jetzt und dem Prognosezeitpunkt, also aus dem derart prognostizierten Phasengrenzenort, auch ergeben, daß sich eine Phase über einen Knoten, also eine Kreuzung, einen Zufluß zur Straße oder einen Abfluß von der Straße hinwegbewegt. In diesem Falle ist eine Betrachtung der Kanten, welche mit dem Knoten verbunden sind, über welchen sich die betrachtete Phase hinwegbewegt, erforderlich.

Fig. 3 zeigt dabei beispielhaft einen schraffiert dargestellten Stau in der oberen Kante k₁, welcher die in (durch dicke Pfeile in den Kanten jeweils angedeuteter) Fahrtrichtung vordere Phasengrenze 4 und die hintere Phasengrenze 5 aufweist. Dabei bewegen sich die Fahrzeuge im Stau in Richtung des dicken Pfeiles in der schraffierten Fläche mit der Geschwindigkeit u_{Fahrzeuge} fort. Die hintere Staugrenze 5 bewege sich, weil beispielsweise mehr Fahrzeuge auf die Staugrenze von hinten auffahren (Σ Φ_{zu} in Fig. 4) als von der Staugrenze 5 nach vorne wegfahren können (Σ Φ_{ab} in Fig. 4), entgegen der Richtung des dicken Pfeiles, also in Richtung des neben der oberen Kante 1 angedeuteten schmalen Pfeiles mit der Geschwindigkeit vₕᵢₙₜₑᵣₑ _{Phasengrenze} auf die Kreuzung zu.

Bei Rückstau aus der Kante k₁ in die Kreuzung hinein ist zu erwarten, daß in der unteren Kante k₃ und der linken Kante k₄, aus welchen sich Fahrzeuge auf die Kreuzung zubewegen, ebenfalls Rückstau in Form einer Bewegung einer hinteren Phasengrenze einer "Stau"-Phase entgegen der Fahrtrichtung in diesen Kanten ausbreitet.

Hierzu soll nun wieder die Phasengrenzengeschwindigkeit der hinteren Phase 5 in den Kanten 3 und 4 berechnet werden. Mit der oben angegebenen bekannten Beziehung v = Δ Φ / Δ ρ und Φ = ρ * u ergibt sich somit für die Geschwindigkeit vₕᵢₙₜₑᵣₑ _{Phasengrenze} in den Kanten 3 und 4 folgende Beziehung, in welcher in einer Kante k jeweils der auf die hintere Phasengrenze zufließende Fluß als Φₖ und der von der hinteren Phasengrenze in Staurichtung abfließende Fluß als Φₖ^{s} und die Geschwindigkeit der Fahrzeuge in der Kante k vor dem Erreichen der hinteren Phasengrenze als uₖ und die Geschwindigkeit der Fahrzeuge in der Kante k (also k₃ oder k₄) in Fahrtrichtung nach der hinteren Phasengrenze, also im Stau, als uₖ^{s} bezeichnet wird:${\text{v}}_{\text{k}} {\text{= (Φ}}_{\text{k}} {\text{- Φ}}_{\text{k}} {\text{}}^{\text{s}} {\text{) / (Φ}}_{\text{k}} {\text{/ u}}_{\text{k}} {\text{- Φ}}_{\text{k}} {\text{}}^{\text{s}} {\text{/ u}}_{\text{k}} {\text{}}^{\text{s}} \text{), k = 3 oder 4.}$

Dabei werden die Variablen in dieser Formel z.B. folgendermaßen bestimmt: Φₖ, also der Fluß in einer Kante k (k₃ oder k₄) vor dem Erreichen des Staus, kann mit stationären Detektoren gemessen werden, aus FCD geschätzt werden oder einer mit unabhängigen Methoden geschätzten dynamischen OD-Matrix entnommen werden. Ferner kann, wenn ausschließlich FCD-Daten vorliegen, ein Fluß Φ aus der Beziehung Φ = ρ * u bestimmt werden, wobei die Dichte mittels der Geschwindigkeits-Dichte-Beziehung des Fundamentaldiagramms ρ = ρ (u) aufgrund der mit mobilen Detektoren gemessenen Geschwindigkeit u_{Fahrzeug} bestimmt werden kann.

Der im Stau transportierte Restfluß Φ^{s}₁ kann mit der aus einer obigen Formel durch Umformen erreichten folgenden Beziehung bestimmt werden.${\text{Φ}}_{\text{1}} {\text{}}^{\text{s}} {\text{= Φ}}_{\text{1}} {\text{* u}}_{\text{1}} {\text{}}^{\text{s}} {\text{/ u}}_{\text{1}} {\text{* (u}}_{\text{1}} {\text{- v}}_{\text{1}} {\text{) / (u}}^{\text{s}} {}_{\text{1}} {\text{- v}}_{\text{1}} \text{).}$

Der Fluß in einer Knoten-Zufluß-Kante k₃ oder k₄ kann bei Abwesenheit von Schockwellen im Bereich des Knotens aufgrund von Flußerhaltung (Φ1 + Φ2 = Φ3 + Φ4) berechnet werden. Mit der Annahme, daß
Φ^{s}ₖ = Φₖ (Φ₁^{s} + Φ¹₂) / (Φ₃ + Φ₄) entsprechend Φₖ^{s} = Φₖ * (Σ Φ^{ab} /Σ Φ^{zu}), k = 3 oder 4 ergibt sich der von den Zuflüssen in den Stau abgebbare Fluß. Φ¹₂ kann dabei kleiner als Φ₂ ohne Stau sein und insbesondere auf Φ¹₂ = Φ₂ * Φ₁^{s} / Φ₁ sinken, wenn die Staufront den Knoten passiert. Es kann durch stauvermeidenden Abfluß auch größer als dieser Wert sein. Bei der Festlegung des konkreten Wertes können die lokale Netztopologie und mögliche Umleitungen in Betracht gezogen werden.

Die Geschwindigkeit der Fahrzeuge in der Kante k im Stau zu berechnen ist schwieriger. Einerseits ist davon auszugehen, daß die Dichte im neuen Stau hinter dem Knoten größer als im freien Verkehr in dieser Kante ist, andererseits ist eine Staugeschwindigkeit uₖ^{s} zur Berechnung erforderlich. Deshalb wird die Geschwindigkeit uₖ^{s} folgendermaßen angenommen:${\text{U}}_{\text{k}} {\text{}}^{\text{s}} {\text{= min (u}}_{\text{1}} {\text{}}^{\text{s}} {\text{; α u}}_{\text{k}} {\text{* (Σ Φ}}^{\text{ab}} {\text{) / (Σ Φ}}^{\text{zu}} \text{)),}$ wobei α (0< α<1) phänomenologisch festlegbar ist.

Damit ist auch eine Prognose der Bewegung von Phasengrenzen bei Rückstau einer hinteren Phasengrenze 5 über einen Knoten hinweg in andere Kanten möglich. In die Abflußkante k₂ breitet sich zumindest ein Rückstau nicht aus.

Zur Berechnung der Ausbreitung von Phasen über Knoten hinweg ist die Einbeziehung insbesondere von phänomologischen Daten wie dem Abbiegeverhalten an Knoten ohne Stau und/oder bei Stau vorteilhaft.

Fig. 4 zeigt anhand eines Flußdiagramms die Berechnung einer Phasenprognose. Nach Eintritt in das Programm an einer mit "Start" bezeichneten Stelle 6 werden eventuell die aktuellen Fahrzeuggeschwindigkeiten u (und eventuelle die Fahrzeugpositionen pos) in Variablen als vorherige Fahrzeuggeschwindigkeiten und Positionen gespeichert. Das weitere Verfahren hängt von der Art der praktizierten Meßmethode ab:

Bei reiner FCD-Messung 7 werden von den Fahrzeugen an die Zentrale lediglich die Geschwindigkeiten, und z.B. mit GPS meßbare Positionen der Fahrzeuge, übermittelt. Bei FCD-Messung und zusätzlicher stationärer Erfassung werden zusätzlich zu den FCD-Daten u_{Fahrzeug} von den stationären Detektoren jeweils die Flüsse Φ am Detektor gemessen und an eine Zentrale übermittelt. Bei beiden Meßmethoden wird im nächsten gemeinsamen Schritt 9 der aktuelle Verkehrszustand durch das Netz überdeckende Phasen bestimmt, wobei eine Phase in einer Kante oder einem Kantenabschnitt jeweils aufgrund der mittleren Fahrzeuggeschwindigkeiten in dieser Kante berechnet wird. Eventuell kann auch die Varianz der Fahrzeuggeschwindigkeiten u mit einbezogen werden. Hohe Geschwindigkeit (und eventuell zusätzlich niedrige Varianz) der Geschwindigkeit kann beispielsweise als Phase "frei" interpretiert werden.

Die Berechnung der Fortpflanzungsgeschwindigkeit vₛ einer vorderen oder hinteren Phasengrenze innerhalb einer Kante hängt von der Art der vorliegenden Detektionsdaten ab.

Liegen nur FCD-Daten, also Fahrzeuggeschwindigkeiten jetzt und zu mindestens einem früheren Zeitpunkt vor, kann die Fortpflanzungsgeschwindigkeit v einer Phasengrenze innerhalb einer Kante z.B. durch lineare Regression bestimmt werden. Ferner wäre sogar aus Daten eines einzelnen "Floating Car" die Bestimmung der Fortpflanzungsgeschwindigkeit v einer Phasengrenze aus der Beziehung Fluß = Dichte mal Geschwindigkeit (Φ = ρ * u) und der Dichte-Geschwindigkeits-Korrelation des Phasendiagramms (ρ = ρ(u) ) möglich. Falls Daten durch FCD und durch stationäre Detektoren erfaßt werden, kann die Fortpflanzungsgeschwindigkeit vₛ einer Phasengrenze innerhalb einer Kante aus den Flüssen in dieser Kante vor und hinter der Phasengrenze, also beispielsweise vor und hinter einem Stauende und der Fahrzeuggeschwindigkeit vor und hinter der Phasengrenze, also ebenfalls beispielsweise vor und hinter einem Stauende bestimmt werden.

Die Phasenausbreitungsprognose 12 innerhalb einer Kante (also zwischen Kreuzungen und Einmündungen) aufgrund der Phasengrenzengeschwindigkeit ergibt sich aus der Beziehung Weg = Geschwindigkeit mal Zeit und der aktuellen Phasengrenzen-Position (Position ₐₖₜᵤₑₗₗ). Damit lassen sich die neuen Phasengrenzen (Position_{Phasengrenze})aus der Phasengrenzengeschwindigkeit (v _{Phasengrenze} in dieser Kante) und der Zeitdifferenz zwischen dem Prognosezeitpunkt und der jetzigen Zeit bestimmen. Mit der Prognose der Phasengrenzen ist innerhalb der Kanten die Prognose der Phasen möglich.

Es kann sich ein Phasengrenzen-Prognose-Ort jenseits eines Knotens, also eine Phasenausbreitung über einen Konten hinweg, ergeben:

Die Phasenausbreitungsprognose über Knoten (Kreuzungen, Einmündungen, Abfahrten) hinweg in an diesem Knoten anliegende Kanten ergibt sich mit der im Kasten 13 angegebenen Formel.

Hiermit ist die Ausgabe 14 der Phasenprognose für das gesamte Verkehrsnetz möglich, anhand derer sich der Verkehrszustand zum Prognosezeitpunkt im Verkehrsnetz beurteilen läßt.

Bei zyklischem Durchlaufen des Verfahrens besteht der nächste Schritt 15 darin, wieder zum Start 6 zurückzukehren. Damit ist eine laufend aktualisierte Verkehrsprognose möglich.

Das oben beschriebene Verfahren ist ein mögliches Ausführungsbeispiel. Weitere Optimierungen dieses Prognoseverfahrens sind möglich. Insbesondere kann die Meßmethode nicht nur FCD oder FCD/stationär, sondern auch eine komplexe orts-/zeitabhängige Mischung hiervon sein. Ferner kann es vorteilhaft sein, Knoten nach Abbiegequoten zu klassifizieren. Auch kann ein phänomenologisches Modell mit einbezogen werden. Die Dynamik von Phasengrenzen kann aus einem makroskopischen Modell oder phänomenologisch bestimmt werden. Die Prognose kann laufend oder auf Dienstanfrage, also Benutzeranfrage im Rahmen eines Verkehrstelematikdienstes, hin erfolgen.

Fig. 5 zeigt als Blockschaltbild ein "floating car" (im Verkehr mitschwimmendes Fahrzeug) mit dem Bezugszeichen A, welches über eine drahtlose Kommunikationsschnittstelle 20 mit einer Zentrale Z in Verbindung steht. Die drahtlose Kommunikationsschnittstelle 20 kann beispielsweise Mobilfunk sein.

Im Fahrzeug A werden mit einer Sensorik 21 die Geschwindigkeit des Fahrzeuges und die Position des Fahrzeuges (z.B. anhand von GPS oder in anderer Weise) bestimmt. Eventuell kann eine Vorbearbeitung dieser Daten anhand einer z.B. durch Fernkonfiguration erstellten Voreinstellung und virtuellen Umgebung durch Vergleich und Auswertung möglich sein. Die unbearbeiteten oder bearbeiteten Daten u (und evtl. die Position) werden über eine Kommunikationsschnittstelle 22, also einen Sender, an den Empfänger 23 der Zentrale gesendet. In der Zentrale werden von einem Rechner 24 aufgrund dieser Daten Verkehrsphasen identifiziert (25) und die Bewegung der Phasengrenzen prognostiziert (26).

Aus der Identifikation von Verkehrsphasen (25) ist die Entwicklung von Verkehrsmeldungen und Berechnung von Reisezeiten (28) möglich. Die gewonnenen Phasen-Prognosen können für eine Stauverlaufsprognose und/oder für eine Prognose von Reisezeiten (27) verwendet werden.

Ferner ist es vorstellbar, aufgrund der identifizierten Verkehrsphasen (z.B. Stau) und der Prognose der Bewegung der Phasengrenzen von einer Steuerung 29 aus über die Kommunikationsschnittstelle 23 in Form eines Senders und Empfängers z.B. per Funk (20) ein Fahrzeug A über dessen Kommunikationsschnittstelle 22 in Form eines Senders und Empfängers von A vor Staus zu warnen und evtl. Umleitungsvorschläge zu geben. Auch ist eine Fernkonfiguration der virtuellen Umgebung im Fahrzeug A von der Zentrale aus möglich. Hier wäre in Figur 5 noch ein Pfeil vom gestrichelten Kasten "Verkehrsinformation" zur Kommunikationseinheit der Zentrale und eine Dienstleistungskomponente im Fahrzeug A einzufügen.

## Patentansprüche

1. Verfahren zur Prognose des Verkehrszustandes in einem aus einer Vietzahl von Kanten und Knoten gebildeten Verkehrsnetz aufgrund von durch Detektoren erfaßten, den aktuellen Verkehr betreffenden Detektionsdaten, welche von den Detektoren gemäß einem eingestellten oder einstellbaren Meldeverhalten an. eine Zentrale übermittelt werden, wobei
die Zentrale aus der Vielzahl der eingehenden Meldungen eine Beschreibung des aktuellen Verkehrszustandes des Verkehrsnetzes in Form das Verkehrsnetz überdeckender, jeweils den Zustand in einer Kante oder einem Kantenabschnitt repräsentierender Verkehrsphasen bestimmt
und wobei die Zentrale für einen künftigen Zeitpunkt eine Beschreibung des Verkehrszustandes des Verkehrsnetzes durch Berechnung zumindest der Bewegungen und der zukünftigen Positionen der Verkehrsphasen im Verkehrsnetz prognostiziert
**dadurch gekennzeichnet,**
**daß**, wenn sich eine Verkehrsphase über einen Knoten hinweg ausbreitet, die Phasengrenzengeschwindigkeiten der Phasen in den an diesem Knoten anliegenden kanten (k) mit Zufluß zum Knoten aufgrund der Phasengrenzengeschwindigkeit (vₖ) in der Verkehrsphase, die sich über den Knoten hinweg ausbreitet, vor dem Knoten und jeweils dem Fluß Φ in einer am knoten anliegenden Kante bei Stau (Φₖ^{s}) und ohne Stau (Φₖ) berechnet wird.

2. Verfahren nach Anspruch 1,
**dadurch gekennzeichnet,**
**daß** die Verkehrsphasen in fünf Stufen quantisiert werden.

3. Verfahren nach einem der vorhergehenden Ansprüche,
**dadurch gekennzeichnet,**
**daß** die Verkehrsphase in einem Kantenabschnitt aufgrund der Geschwindigkeiten der Fahrzeuge in diesem Kantenabschnitt bestimmt wird.

4. Verfahren nach einem der vorhergehenden Ansprüche,
**dadurch gekennzeichnet,**
**daß** zur Bestimmung der Verkehrsphase in einem Kantenabschnitt nur oder auch eine Fahrzeuggeschwindigkeitsvarianz verwendet wird.

5. Verfahren nach einem der vorhergehenden Ansprüche,
**dadurch gekennzeichnet,**
**daß** die Prognose überdies auf der Berechnung der Größenveränderung von Verkehrsphasen basiert.

6. Verfahren nach einem der vorhergehenden Ansprüche,
**dadurch gekennzeichnet,**
**daß** disjunkte, das Verkehrsnetz vollständig überdeckende Verkehrsphasen zur Verkehrszustandsprognose verwendet werden.

7. Verfahren nach einem der vorhergehenden Ansprüche,
**dadurch gekennzeichnet,**
**daß** in Kantenabschnitten, in welchen keine Detektionsdaten vorliegen, die Verkehrsphase als "frei" angenommen wird.

8. Verfahren nach einem der vorhergehenden Ansprüche,
**dadurch gekennzeichnet,**
**daß** die Berechnung der Phasengrenzengeschwindigkeit der Phasengrenzen alleine aufgrund von durch im Verkehr mitschwimmende Detektoren gemeldeten, aktuellen und vorherigen Detektionsdaten durch lineare Regression erfolgt.

9. Verfahren nach einem der Ansprüche 1 bis 7,
**dadurch gekennzeichnet,**
**daß** zur Berechnung der Phasengrenzengeschwindigkeit der Phasengrenzen einer Verkehrsphase zumindest in einigen Ortsbereichen Detektionsdaten von im Verkehr mitschwimmenden Detektoren und Detektionsdaten von stationären Detektoren verwendet werden.

10. Verfahren nach einem der vorhergehenden Ansprüche,
**dadurch gekennzeichnet,**
**daß** die Berechnung des Verkehrszustandes von Kantenabschnitten, in welchen sich Phasengrenzen nur entlang dieser Kante fortbewegen, aufgrund der Phasengrenzengeschwindigkeit erfolgt.

11. Verfahren nach Anspruch 1,
**dadurch gekennzeichnet,**
**daß** die Phasengrenzengeschwindigkeit vₖ in einer Kante nach folgender Beziehung berechnet wird:${\text{v}}_{\text{k}} {\text{= (Φ}}_{\text{k}} {\text{- Φ}}_{\text{k}} {\text{}}^{\text{s}} {\text{) / (Φ}}_{\text{k}} {\text{/ u}}_{\text{k}} {\text{- Φ}}_{\text{k}} {\text{}}^{\text{s}} {\text{/ u}}_{\text{k}} {\text{}}^{\text{s}} \text{),}$ wobei vₖ die Geschwindigkeit der Fahrzeuge in der Kante k ohne Stau und Φₖ^{s} die Geschwindigkeit der Fahrzeuge in der Kante bei Stau ist.

12. Verfahren nach Anspruch 1 oder 11,
**dadurch gekennzeichnet,**
**daß** für die Geschwindigkeit uₖ^{s} der Fahrzeuge in der Kante k durch Stau eingesetzt wird:${\text{u}}_{\text{k}} {\text{}}^{\text{s}} {\text{= min (u}}_{\text{1}} {\text{}}^{\text{s}} {\text{, α * u}}_{\text{k}} {\text{* Φ}}_{\text{ab}} {\text{/ Φ}}_{\text{zu}} \text{),}$ wobei Φ_{ab} die Summe der Abflüsse vom Knoten, Φ_{zu} die Summe der Zuflüsse zum Knoten, u₁^{s} die Geschwindigkeit der Fahrzeuge in der Kante, aus welcher sich ein Stau in den Knoten zurückstäut, und Uₖ die Geschwindigkeit der Fahrzeuge in der Kante k ist.

13. Verfahren nach einem der Ansprüche 1 oder 11 oder 12,
**dadurch gekennzeichnet,**
**daß** der Fluß Φₖ^{s} in einer Kante k bei Stau aus dem Fluß Φₖ in der Kante ohne Stau und den Zuflüssen Φ_{zu} zum Knoten und den Abflüssen Φ_{ab} vom Knoten berechnet wird zu:${\text{Φ}}_{\text{k}} {\text{}}^{\text{s}} {\text{= Φ}}_{\text{k}} {\text{* Φ}}_{\text{ab}} {\text{/ Φ}}_{\text{zu}} \text{.}$

14. Verfahren nach einem der vorhergehenden Ansprüche,
**dadurch gekennzeichnet,**
**daß** zur Berechnung der Ausbreitung und/oder Größenveränderung einer Verkehrsphase die benachbarten Verkehrsphasen mitberücksichtigt werden.

## Claims

1. Method of predicting the traffic status in a road network made up of a large number of borders and nodes, on the basis of sensor data which are detected by sensors and which relate to the current traffic, and which are transmitted to a control centre using a signal function which has been or can be adjusted, whereby
from the numerous incoming messages, the control centre establishes a representation of the current traffic status of the road network in the form of traffic phases which cover the road network and which each represent the status in one border or one border section,
and whereby the control centre predicts, for a time in the future, a representation of the traffic status of the road network by calculating at least the movements and future positions of the traffic phases in the road network,
**characterised in that**
when a traffic phase extends beyond a node, the phase boundary speeds of the phases in the borders (k) adjacent to this node, moving towards the node, are calculated, on the basis of the phase boundary speed (vₖ) in the traffic phase which extends beyond the node, in front of the node and in front of the
flow Φ in a border adjacent to the node, for where there is congestion (Φₖ^{s}) and where there is no congestion (Φₖ).

2. Method as in claim 1,
**characterised in that**
the traffic phases are quantised into five levels.

3. Method as in one of the preceding claims,
**characterised in that**
the traffic phase in a border section is established on the basis of the speeds of the vehicles in this border section.

4. Method as in one of the preceding claims,
**characterised in that**,
in order to establish the traffic phase in a border section, one or only one vehicle speed variance is used.

5. Method as in one of the preceding claims,
**characterised in that**
the forecast is additionally based on the calculation of the volume change of traffic phases.

6. Method as in one of the preceding claims,
**characterised in that**
disjunct traffic phases that completely cover the road network are used in the prediction of traffic status.

7. Method as in one of the preceding claims,
**characterised in that**
the traffic phase is assumed to be "clear" in border sections where no sensor data is present.

8. Method as in one of the preceding claims,
**characterised in that**
the calculation of the phase boundary speed of the phase boundaries is carried out by linear regression solely on the basis of current and earlier sensor data notified by sensors that are moving along with the traffic.

9. Method as in one of claims 1 to 7,
**characterised in that**,
in order to calculate the phase boundary speed of the phase boundaries of a traffic phase, sensor data from sensors moving along with the traffic and sensor data from fixed sensors are used, at least in some areas.

10. Method as in one of the preceding claims,
**characterised in that**
the calculation of the traffic status of border sections in which phase boundaries are moving only along this border is carried out on the basis of the phase boundary speed.

11. Method as in claim 1,
**characterised in that**
the phase boundary speed Vₖ in a border is calculated in accordance with the following:${\text{v}}_{\text{k}} {\text{= (Φ}}_{\text{k}} {\text{- Φ}}_{\text{k}} {\text{}}^{\text{s}} {\text{) / (Φ}}_{\text{k}} {\text{/ u}}_{\text{k}} {\text{- Φ}}_{\text{k}} {\text{}}^{\text{s}} {\text{/ u}}_{\text{k}} {\text{}}^{\text{s}} \text{),}$ where Vₖ is the speed of the vehicles in the border k where there is no congestion, and Φₖ^{s} is the speed of the vehicles in the border where there is congestion.

12. Method as in claim 1 or 11,
**characterised in that**
the following is used for the speed uₖ^{s} of the vehicles in the border k in congestion:${\text{u}}_{\text{k}} {\text{}}^{\text{s}} {\text{= min (u}}_{\text{1}} {\text{}}^{\text{s}} {\text{, α * u}}_{\text{k}} {\text{* Φ}}_{\text{ab}} {\text{/ Φ}}_{\text{zu}} \text{),}$ where Φ_{ab} is the total of the outflows from the node, Φ_{zu} is the total of the inflows to the node, u$\frac{\text{s}}{\text{1}}$ is the speed of the vehicles in the border from which a traffic jam is tailing back into the node, and uₖ is the speed of the vehicles in the border k.

13. Method as in one of claims 1 or 11 or 12,
**characterised in that**
the flow Φₖ^{s} in a border k where there is congestion is calculated from the flow Φₖ in the border with no congestion and the inflows Φ_{zu} to the node and the outflows Φ_{ab} from the node:${\text{Φ}}_{\text{k}} {\text{}}^{\text{s}} {\text{= Φ}}_{\text{k}} {\text{* Φ}}_{\text{ab}} {\text{/ Φ}}_{\text{zu}}$

14. Method as in one of the preceding claims,
**characterised in that**
the adjacent traffic phases are also taken into account when calculating the expansion and/or volume change of a traffic phase.

## Revendications

1. Procédé de pronostic de l'état du trafic dans un réseau formé d'une multiplicité de côtés et de noeuds à partir de données détectées qui sont acquises par des capteurs, qui concernent le trafic actuel et qui sont transmises par les capteurs à un central suivant une méthode de signalisation réglée ou réglable,
le central déterminant à partir de la multiplicité des messages entrants une description de l'état de trafic actuel du réseau sous la forme de phases de trafic couvrant le réseau et représentant chacune l'état dans un côté ou dans un tronçon de côté
et le central pronostiquant pour un instant futur une description de l'état de trafic du réseau en calculant au moins les déplacements et les positions futures des phases de trafic dans le réseau,
**caractérisé par le fait que**,
lorsqu'une phase de trafic s'étend au-delà d'un noeud, les vitesses des limites des phases dans les côtés (k) adjacents à ce noeud et ayant une arrivée à ce noeud sont calculées à partir de la vitesse de limite de phase (vₖ) dans la phase de trafic, qui s'étend au-delà du noeud, avant le noeud et à chaque fois du flux Φ dans un côté adjacent au noeud en cas d'embouteillage (Φₖ^{s}) et sans embouteillage (Φₖ ) .

2. Procédé selon la revendication 1, **caractérisé par le fait que** les phases de trafic sont quantifiées en cinq niveaux.

3. Procédé selon l'une des revendications précédentes, **caractérisé par le fait que** la phase de trafic dans un tronçon de côté est déterminée à partir des vitesses des véhicules dans ce tronçon de côté.

4. Procédé selon l'une des revendications précédentes, **caractérisé par le fait que**, pour la détermination de la phase de trafic dans un tronçon de côté, on utilise seulement ou aussi une variance de vitesse de véhicule.

5. Procédé selon l'une des revendications précédentes, **caractérisé par le fait que** le pronostic est basé en plus sur le calcul de la variation de grandeur de phases de trafic.

6. Procédé selon l'une des revendications précédentes, **caractérisé par le fait que** des phases de trafic disjointes couvrant totalement le réseau sont utilisées pour le pronostic d'état de trafic.

7. Procédé selon l'une des revendications précédentes, **caractérisé par le fait que**, dans des tronçons de côté dans lesquels il n'y a pas de détection de données, la phase de trafic est supposée "fluide".

8. Procédé selon l'une des revendications précédentes, **caractérisé par le fait que** le calcul de la vitesse des limites de phase s'effectue par régression linéaire seulement à partir de données détectées, actuelles et antérieures, signalées par des détecteurs circulant dans le trafic.

9. Procédé selon l'une des revendications 1 à 7, **caractérisé par le fait que**, pour le calcul de la vitesse des limites d'une phase de trafic, on utilise au moins dans quelques zones localisées des données détectées issues de détecteurs circulant dans le trafic et des données détectées issues de détecteurs stationnaires.

10. Procédé selon l'une des revendications précédentes, **caractérisé par le fait que** le calcul de l'état de trafic de tronçons de côté dans lesquels des limites de phase se déplacent seulement le long de ce côté s'effectue à partir de la vitesse de limite de phase.

11. Procédé selon la revendication 1, **caractérisé par le fait que** la vitesse de limite de phase vₖ dans un côté est calculée selon la relation suivante :${\text{v}}_{\text{k}} {\text{= (Φ}}_{\text{k}} {\text{- Φ}}_{\text{k}} {\text{}}^{\text{s}} {\text{) / (Φ}}_{\text{k}} {\text{/ u}}_{\text{k}} {\text{- Φ}}_{\text{k}} {\text{}}^{\text{s}} {\text{/ u}}_{\text{k}} {\text{}}^{\text{s}} \text{),}$ uₖ étant la vitesse des véhicules dans le côté k sans embouteillage et (Φₖ^{s} la vitesse des véhicules dans le côté en cas d'embouteillage.

12. Procédé selon la revendication 1 ou 11,
**caractérisé par le fait que**, pour la vitesse uₖ^{s} des véhicules dans le côté k dans l'embouteillage, on utilise :${\text{u}}_{\text{k}} {\text{}}^{\text{s}} {\text{= min (u}}_{\text{1}} {\text{}}^{\text{s}} {\text{, α * u}}_{\text{k}} {\text{* Φ}}_{\text{ab}} {\text{/ Φ}}_{\text{zu}} \text{),}$ Φ_{ab} étant la somme des flux partant du noeud, Φ_{zu} la somme des flux arrivant au noeud, u₁^{s} la vitesse des véhicules dans le côté à partir duquel un embouteillage revient dans le noeud et uₖ la vitesse des véhicules dans le côté k.

13. Procédé selon l'une des revendications 1 ou 11 ou 12, **caractérisé par le fait que** le flux Φₖ^{s} dans un côté k en cas d'embouteillage est calculé à partir du flux Φₖ dans le côté sans embouteillage et des flux Φ_{zu} arrivant au noeud et des flux Φ_{ab} partant du noeud :${\text{Φ}}_{\text{k}} {\text{}}^{\text{s}} {\text{= Φ}}_{\text{k}} {\text{* Φ}}_{\text{ab}} {\text{/ Φ}}_{\text{zu}} \text{.}$

14. Procédé selon l'une des revendications précédentes, **caractérisé par le fait que**, pour le calcul de l'extension et/ou de la variation de grandeur d'une phase de trafic, on tient compte des phases de trafic voisines.
